# FASCICULE DE BREVET EUROPEEN

(11) **EP 3 643 593 B1**
(45) Date de publication et mention de la délivrance du brevet: **02.07.2025**
(21) Numéro de dépôt: 19204193.7
(22) Date de dépôt: 18.10.2019
(51) Int. Cl.: B63B 3/70, B63G 11/00

(54) **NAVIRE COMPRENANT DES ARCEAUX DE RENFORT LONGITUDINAUX**
SCHIFF MIT LONGITUDINALEN VERSTÄRKUNGSBÖGEN
SHIP COMPRISING LONGITUDINAL REINFORCING ARCHES

(30) Priorité: 24.10.2018 FR 1859840; 22.01.2019 FR 1900529
(43) Date de publication de la demande: 29.04.2020
(73) Titulaire: Ocea, 85100 Les Sables-d'Olonne (FR)
(72) Inventeur: GUILBAULT, Vincent, 44500 LA BAULE (FR)
(74) Mandataire: Vidon Brevets & Stratégie

(56) Documents cités:
- EP-A1- 2 514 664
- WO-A1-2016/011561
- WO-A1-2018/002065
- US-A- 3 878 805
- . .: "Go Yacht", YACHT CHARTER FLEET, 1 June 2018 (2018-06-01), pages 1 - 1, XP093045138, Retrieved from the Internet <URL:https://www.yachtcharterfleet.com/luxury-charter-yacht-49353/go.htm> [retrieved on 20230509]

## Description

### 1 Domaine technique de l'invention

La présente invention est relative à un navire, tel un navire de marine militaire, un navire de travail, un navire de transport de passagers ou un yacht.

L'invention concerne plus particulièrement la structure d'un tel navire.

### 2 Etat de la technique

Dans la conception et la construction de navires, et notamment de navires de grandes longueurs, il est nécessaire d'optimiser le poids et l'impact environnemental du navire au cours de ses années d'exploitation, la structure de ce dernier devant rester robuste.

Il est généralement considéré que plus la longueur et le déplacement (c'est-à-dire la masse) d'un navire sont importants, plus se posent des problèmes de rigidité longitudinale de la coque et de fatigue dues aux flexions de type alternée (arc et contrearc) qu'elle subit.

Pour répartir au mieux les contraintes et optimiser la tenue de la structure du navire, on renforce en règle générale la structure intérieure de la coque, que l'on peut assimiler à une « ossature ».

Ces navires doivent par ailleurs présenter des capacités opérationnelles adaptées aux besoins spécifiques de leurs acheteurs.

EP 2 514 664 A1 décrit un paquebot comprenant une structure principale délimitée par une coque et son pont supérieur au-dessus duquel s'élève au moins une superstructure comportant au moins une arche qui se dresse généralement de l'arrière vers l'avant, et qui s'étend au moins en partie au dessus de la structure principale, ses extrémités opposées étant solidaires de cette structure principale, de sorte que ladite arche reprend au moins en partie les efforts liés à sa déformation.

### 3 Exposé de l'invention

L'invention propose un navire comprenant une coque et au moins deux ponts (P1, P2, P3) dont un pont supérieur (P1) et un pont inférieur (P2) s'étendant en-dessous dudit pont supérieur (P1), ledit navire comprenant en outre deux arceaux de renfort s'étendant sur chacun des bords latéraux dudit navire le long d'une partie au moins desdits au moins deux ponts (P1, P2, P3), le navire comprenant un espace intérieur formant un vide structurel, ledit espace intérieur s'étendant sur toute la largeur du navire et débouchant par une ouverture sur une paroi latérale ou les deux parois latérales opposées de la coque du navire, les deux arceaux de renfort s'étendant de part et d'autre dudit espace intérieur selon l'axe longitudinal du navire, une première portion des arceaux de renfort s'étendant au-dessus dudit espace intérieur et une deuxième portion des arceaux de renfort s'étendant depuis la première portion vers l'arrière du navire, la première portion des arceaux de renfort s'étendant au niveau dudit pont supérieur (P1) du navire situé au-dessus dudit espace intérieur et la deuxième portion des arceaux de renfort s'étendant au niveau dudit pont inférieur (P2) du navire situé en-dessous dudit pont supérieur (P1).Selon l'invention, lesdits arceaux de renfort s'étendent chacun à partir du pont inférieur (P2) et en ce que la zone du pont inférieur (P2) situé entre les deuxième portions des arceaux de renfort présente une paroi de fond débouchant dans ledit espace intérieur par le biais d'une baie obturable par au moins un élément de fermeture mobile.

Ainsi, plutôt que de renforcer la structure de la coque, il est proposé de renforcer la structure du navire par la mise en œuvre de raidisseurs latéraux s'étendant dans la direction longitudinale du navire, appelés arceaux de renfort longitudinaux.

L'invention propose ainsi de séparer la fonction "peau" ou "enveloppe" (constituée du pont et de la coque) des raidisseurs latéraux.

L'invention s'applique plus particulièrement, mais non obligatoirement, aux navires militaires. Elle peut également s'appliquer aux bateaux de travail, aux bateaux de transport de passagers, aux yachts, etc.

Par ailleurs, l'invention s'applique également aux navires possédant trois ponts.

Le navire comprend un espace intérieur, tel un hangar, occupant toute la largeur du navire, et ouvert sur chaque bordé.

Ce hangar peut abriter des embarcations, un aéronef ou stocker un ou plusieurs container(s) de 20 pieds, par exemple. Un tel hangar peut également abriter tout autre équipement ou cargo apte à s'insérer dans les dimensions du hangar.

Plutôt qu'un hangar, cet espace intérieur peut être aménagé et destiné à l'accueil de passagers, par exemple.

Cet espace intérieur est en fait un trou structurel.

Pour répartir au mieux les contraintes et optimiser la tenue de la structure, tout en prenant en compte le vide structurel induit par cet espace intérieur, les arceaux de renfort sont raccordés de manière rigide au pont et à la coque et renforcent longitudinalement le pont et la coque en flexion.

Selon une mise en œuvre particulière de l'invention, ladite première portion de chaque arceau de renfort s'étend vers l'avant du navire, et est prolongée par une portion d'extrémité orientée vers la portion d'extrémité de l'autre arceau de renfort.

Selon une mise en œuvre particulière de l'invention, la deuxième portion des arceaux de renfort est prolongée par une troisième portion s'étendant au moins partiellement autour d'une ouverture obturée par une porte et ménagée sur la partie arrière de la coque du navire.

Selon une mise en œuvre particulière de l'invention, lesdits arceaux de renfort présentent une épaisseur variable selon l'axe longitudinal du navire.

Selon une mise en œuvre particulière de l'invention, lesdits arceaux de renfort sont soudés à la coque

De façon préférentielle, lesdits arceaux de renfort arceaux sont en aluminium, en métal ou en matériau composite.

Avantageusement, lesdits arceaux de renfort sont creux.

### 4 Liste des figures

D'autres caractéristiques et avantages de l'invention apparaîtront plus clairement à la lecture de la description suivante de modes de réalisation, donnés à titre de simples exemples illustratifs et non limitatifs, et des dessins annexés, parmi lesquels :
[Fig.1] : la figure 1 est une vue schématique en perspective de l'arrière d'un navire conforme à l'invention mettant en œuvre un hangar occupant toute la largeur du navire et des arceaux de renfort latéraux;
[Fig.2] : la figure 2 est une vue schématique partielle d'un exemple d'arceau de renfort latéral derrière lequel est disposé un hangar léger;
[Fig.3] : la figure 3 est une vue schématique partielle d'un exemple d'arceau de renfort latéral;
[Fig.4] : la figure 4 est une vue de côté d'un premier type de navire conforme à l'invention;
[Fig.5] : la figure 5 est une vue de côté d'un deuxième type de navire conforme à l'invention ; et
[Fig.6] : la figure 6 illustre une structure possible d'arceaux de renfort;
[Fig.7] : la figure 7 illustre une autre structure possible d'arceaux de renfort;
[Fig.8] : la figure 8 est une vue de dessus d'un navire conforme à l'invention montrant une forme particulière des arceaux de renfort.

### 5 Description détaillée de l'invention

La figure 4 est une vue de côté d'un navire 1 conforme à l'invention, et plus particulièrement d'un navire de marine militaire du type patrouilleur (ou OPV pour "Offshore Patrol Vessel " en anglais).

Le navire 1 comprend une coque 10, un dispositif de propulsion (non visible) et plusieurs ponts P1, P2, P3 étagés.

Le navire 1 présente une longueur de 70m environ et la coque 10 est réalisée en aluminium.

Le navire 1 intègre un espace intérieur prenant la forme d'hangar 11 modulaire (appelé "Mission Bay") occupant toute la largeur du navire 1, ouvert sur chaque bordé et obturable par un système de rideaux.

Ce hangar 11 peut abriter et mettre en œuvre deux embarcations semi-rigides de 8.5m, mais peut également stocker en longitudinal un container de 20 pieds ou tout autre équipement similaire offrant au navire 1 la possibilité de s'adapter aux missions.

De façon connue, sur de petites tailles de navire, ce sont les efforts locaux liés à l'enfoncement de la coque ou de l'eau sur le pont (hydrostatique) ou les efforts dynamiques (accélérations, notamment verticale, "slamming", etc) qui sont dimensionnant pour la structure.

Pour des navires à partir de 50m environ, les efforts globaux deviennent dimensionnant, notamment la flexion d'ensemble du navire. Cette flexion est due au différentiel entre la répartition des poids le long du navire et la répartition des pressions de l'eau le long de la coque, aussi bien en statique qu'en dynamique.

La Déposante s'est appuyée à la fois sur les règlements de société de classification, et sur des développements internes pour étudier ce sujet, en s'intéressant particulièrement aux phénomènes de fatigue cyclique.

La Déposante a par exemple réalisé des calculs de tenue à la mer sur houle ayant fourni des données à des calculs de type éléments finis de l'ensemble du navire et a réalisé de longues campagnes d'acquisition de données de comportement et de contraintes sur des navires construits afin de recaler ses modèles.

Il apparaît que l'intégration du concept de hangar 11 décrit plus haut représente un risque vis-à-vis de la bonne répartition des contraintes et de la tenue de la structure. En effet, le hangar 11, du fait de son implantation au milieu du navire et de son principe même d'espace ouvert, correspond à un affaiblissement local de la « poutre navire », à l'endroit où les contraintes attendues sont les plus élevées.

En réfléchissant à la problématique structurelle décrite au paragraphe précédent, ainsi que des soucis d'esthétique, la Déposante a eu l'idée d'un concept d'arceau structurel, nommé « Arch Bow » ou « Rear Bow ».

Ces arceaux 12 de renfort longitudinaux, situés de façon symétrique de part et d'autre de l'axe longitudinal du navire, sur l'arrière de la superstructure, ont pour fonction de répartir les contraintes de flexion le long de la poutre navire, encadrant ainsi le vide structurel induit par le hangar 11.

La conception de ces arceaux 12 arrière prend en compte la transmission des efforts de flexion d'ensemble entre les ponts du navire.

Ces arceaux 12 de renfort s'étendent sur les bords latéraux du navire 1 selon l'axe longitudinal de ce dernier. Ils partent du pont supérieur P1 (représenté en pointillés) en prolongement du pavois (première portion 121), en faisant le tour de la timonerie (mais en plus épais sur l'arrière), et descendent en pente vers l'arrière, pour descendre vers le pont inférieur P2 (deuxième portion 122 et troisième portion 123). Bien que ceci ne soit pas visible, les arceaux 12 descendent vers le pont principal P3 (représenté en pointillés) et se prolongent en-dessous de ce dernier à l'intérieur de la coque 10.

Ces arceaux 12 de renfort se présentent sous la forme d'un profilé creux.

La première portion 121 des arceaux 12 de renfort s'étend au-dessus dudit hangar 11 et la deuxième portion 122 des arceaux 12 de renfort s'étend depuis la première portion 121 vers l'arrière du navire.

La première portion 121 des arceaux 12 de renfort s'étend au niveau du pont supérieur P1 du navire 1 qui est situé au-dessus dudit hangar 11 et la deuxième portion 122 des arceaux 12 de renfort s'étend au niveau du pont inférieur P2 du navire 1 situé en-dessous du pont supérieur P1.

Ces arceaux 12 de renfort sont visibles (forme et couleur) de côté et vus de l'arrière du navire 1, et soulignent la fonction modulaire et pratique, voire utilitaire, du navire tout en remplissant la fonction de transmission de contrainte à l'origine de l'idée.

Ces arceaux 12 de renfort latéraux s'étendant selon l'axe longitudinal du navire 1, de part et d'autre dudit hangar 11.

Ces arceaux 12 de renfort forment deux caissons latéraux épais et creux abritant des fonctions techniques ou de circulation, l'espace 13 situé au milieu entre les arceaux 12 étant un espace rectangulaire ouvert et modulaire :
- soit pour le fermer par un hangar H destiné à accueillir un hélicoptère comme illustré sur la vue de détail de la figure 2 (il pourrait également accueillir un drone aérien, non représenté sur cette figure),
- soit ouvert et permettant l'accueil d'un container C (de 20 pieds, par exemple) ou autre chose comme illustré sur la figure 1.

Dans le premier cas, la structure du hangar H léger est de préférence séparée de la structure principale, par exemple en le construisant comme un container avec de la tôle pliée et une structure porteuse.

Le fond du pont inférieur P2 et de l'espace 13 peut être ouvert et présenter une baie 14 obturable par un volet roulant, par exemple, la baie 14 débouchant à l'intérieur du hangar 11.

La conception de deux arceaux 12 de renfort longitudinaux en complément du hangar 11 permet d'assurer une continuité structurelle en flexion d'ensemble.

En termes de design, cela permet de mettre en valeur la fonction de modularité du navire.

Les deux arceaux 12 de renfort latéraux peuvent se prolonger en vertical sur les ponts supérieur P1 et inférieur P2, et peuvent intégrer les circulations, ventilations ou autres, et peuvent permettre de :
- disposer d'un espace modulaire au pont inférieur P2 entre les deux arceaux 12 de renfort: hangar drone ou espace ouvert (pour la pose d'un container de 20 pieds) ;
- disposer au pont supérieur P1 de deux espaces modulaires rectangulaires de 30 m2 (espace modulaire, local plongeur, etc).

Le fait de faire transiter les contraintes par les peaux extérieures de la structure du navire (bordés ou âmes) et les arceaux 12 latéraux (semelle) peut permettre de s'affranchir de structure entre ces éléments.

Les arceaux 12 de renfort sont de préférence creux, et présentent une section sensiblement rectangulaire avec éventuellement des plans coupés, et des raccordements de type chanfrein ou congé (figures 6 et 7).

A titre d'exemple, la hauteur des arceaux 12 de renfort est de l'ordre de 1,20m et leur largeur peut varier entre 0,20 m et 1,20m dans le sens longitudinal du navire.

Le principe de l'invention reste valable en cas de profilé plein, bien qu'il soit plus complexe à fabriquer dans ces dimensions et moins intéressant en terme de ratio masse/résistance.

Les arceaux 12 de renfort sont fabriqués en aluminium type marine, tôles et profilés.

Une fabrication par assemblage de profilés spécifiques (aluminium) peut être envisagée.

Les arceaux 12 de renfort sont soudés rigidement à la coque formant un encastrement.

On peut imaginer que la zone du pont inférieur P2 entre les arceaux 12 de renfort soit modulable : on peut y installer un hangar léger (qui ne soit pas structurel), par exemple pour abriter un USV, pour abriter et stocker du matériel, pour accueillir un container standard de 20 pieds ou 10 pieds.

La plupart des navires de ce type n'ont pas une esthétique très travaillée. La solution illustrée offre une esthétique nouvelle et travaillée.

Il se trouve que les navires de ce type, ou les navires militaires de façon générale, si un souci esthétique a été intégré, il l'est souvent au niveau de l'avant du navire. Généralement, la partie arrière est très technique, et est traité d'un point de vue fonctionnel avec de grandes surfaces planes, horizontales (ponts), transversales et longitudinales avec un effet de « boîte » et des transitions violentes entre les surfaces.

Le concept d'arceaux de renfort proposé permet d'adoucir esthétiquement la transition entre les zones, et offre une ligne en pente douce vers l'arrière, marquée par l'épaisseur de la structure et éventuellement la couleur et la texture de cette zone qui permettent de lier esthétiquement les volumes le long du navire et donner plus d'impact visuel à l'avant en évitant des ruptures brutales de ligne à l'arrière qui attirent l'œil de l'observateur.

Ce concept d'arceau de renfort peut être étendu vers l'avant du navire. En effet, tel qu'illustré sur les figures, les arceaux 12 sont situés à l'arrière de la superstructure, avec une zone de transition structurelle vers les pavois latéraux entourant la timonerie. Les contraintes transitant dans les arceaux étant importantes, la transition est difficile à gérer structurellement.

Sur la vue de dessus de la figure 8, les arceaux 12 de renfort se prolongent structurellement vers l'avant du navire, voire jusqu'à la partie avant des pavois ou cette protection se referme transversalement. Les portions d'extrémité 120 sont recourbées vers l'intérieur du navire 1 pour protéger la timonerie et l'équipage des effets de la mer et du vent au niveau du pont supérieur. Cette prolongation peut être cohérente esthétiquement, l'ensemble des arceaux et du pavois pouvant avoir la même couleur/texture.

Il est important de noter que l'invention n'est pas liée à la présence du hangar 11 transversal.

Si on peut considérer qu'en cas de présence du hangar 11, ou de toute autre ouverture importante dans les côtes de la poutre navire, l'invention permet de rigidifier la poutre navire, elle le permet également sans la présence de ce type de « trou » dans la structure (peut être traversant ou non).

Ceci est illustré sur la figure 5 qui montre un autre type de navire 1 sans hangar 11 mais mettant en œuvre des arceaux 12 de renfort tels que décrits précédemment.

Les figures 6 et 7 illustrent deux structures possibles d'arceaux de renfort conformes à l'invention. Sur la figure 6, l'arceau 12 prend la forme d'un treillis. Sur la figure 7, l'arceau 12 présente des portions ajourées.

L'invention peut s'appliquer à des navires de différentes dimensions, et notamment des navires de grande taille.

Il peut s'agir par exemple de bateaux de transport, dont la longueur est d'environ 120 à 150m, pour lesquels les arceaux peuvent être mis en œuvre, sur la longueur du navire, mais également en descendant à l'arrière jusqu'au pont de francbord en encadrant la porte arrière, généralement de grande dimension, qui ferme ce type de navire et permet l'embarquement et le débarquement de véhicules (cette porte n'ayant pas de fonction structurelle).

Les arceaux de renfort sont fabriqués de préférence en aluminium. Ce matériau présente l'avantage de réduire sensiblement le poids des coques et donc mécaniquement la consommation en carburant et les émissions de CO2.

L'aluminium est en outre inoxydable, ce qui contribue à réduire les coûts d'exploitation.

Il convient de noter que si l'invention est particulièrement intéressante avec une construction aluminium, du fait de sa relative faible rigidité en flexion par rapport à l'acier, les arceaux de renfort peuvent être réalisés dans tout type de matériau utilisé pour la construction navale, notamment l'aluminium, l'acier et les matériaux composites.

Selon un exemple particulier, le hangar transversal fait une longueur de 11m, une hauteur de 5.60m et une largeur (transversal à l'axe navire) d'environ 10 à 11m sur ce navire.

Selon un autre exemple, pour un navire plus grand, le hangar transversal fait une longueur d'environ 15m, une largeur de 13m et une hauteur de 5m.

Le concept de l'invention peut être mis en œuvre sur un bateau de plaisance, du type motor yacht, par exemple, un bateau de travail, un bateau de transport de passagers, un yacht, etc.

Plutôt qu'un hangar, l'espace intérieur du navire peut être aménagé et destiné à l'accueil de passagers, par exemple. Cet espace intérieur occupe toute la largeur du navire 1 et peut être ouvert sur une bordé ou les deux. Chaque ouverture est obturable par un dispositif d'obturation fixe ou mobile entre une position ouverte et une position fermée.

## Revendications

1. Navire (1) comprenant une coque (10) et au moins deux ponts (P1, P2, P3) dont un pont supérieur (P1) et un pont inférieur (P2) s'étendant en-dessous dudit pont supérieur (P1), ledit navire (1) comprenant en outre deux arceaux (12) de renfort s'étendant sur chacun des bords latéraux dudit navire (1) le long d'une partie au moins desdits au moins deux ponts (P1, P2, P3),
le navire comprenant un espace intérieur (11) formant un vide structurel, ledit espace intérieur (11) s'étendant sur toute la largeur du navire (1) et débouchant par une ouverture sur une paroi latérale ou les deux parois latérales opposées de la coque (10) du navire (1), les deux arceaux (12) de renfort s'étendant de part et d'autre dudit espace intérieur (11) selon l'axe longitudinal du navire (1),
une première portion (121) des arceaux (12) de renfort s'étendant au-dessus dudit espace intérieur (11) et une deuxième portion (122) des arceaux (12) de renfort s'étendant depuis la première portion (121) vers l'arrière du navire (1),
la première portion (121) des arceaux (12) de renfort s'étendant au niveau dudit pont supérieur (P1) du navire (1) situé au-dessus dudit espace intérieur (11) et la deuxième portion (122) des arceaux (12) de renfort s'étendant au niveau dudit pont inférieur (P2) du navire (1) situé en-dessous dudit pont supérieur (P1),
**caractérisé en ce que** lesdits arceaux (12) de renfort s'étendent chacun à partir du pont inférieur (P2) et **en ce que** la zone du pont inférieur (P2) situé entre les deuxième portions (122) des arceaux (12) de renfort présente une paroi de fond débouchant dans ledit espace intérieur (11) par le biais d'une baie (14) obturable par au moins un élément de fermeture mobile.

2. Navire (1) selon la revendication 1, **caractérisé en ce que** ladite première portion (121) de chaque arceau (12) de renfort s'étend vers l'avant du navire (1), et est prolongée par une portion d'extrémité (120) orientée vers la portion d'extrémité (120) de l'autre arceau (12) de renfort.

3. Navire (1) selon l'une des revendications 1 et 2, **caractérisé en ce que** la deuxième portion (122) des arceaux (12) de renfort est prolongée par une troisième portion (123) s'étendant au moins partiellement autour d'une ouverture obturée par une porte et ménagée sur la paroi arrière de la coque (10) du navire (1).

4. Navire (1) selon l'une des revendications 1 à 3, **caractérisé en ce que** lesdits arceaux (12) de renfort présentent une épaisseur variable selon l'axe longitudinal du navire (1).

5. Navire (1) selon l'une des revendications 1 à 4, **caractérisé en ce que** lesdits arceaux (12) de renfort sont soudés à la coque (10).

6. Navire (1) selon l'une des revendications 1 à 5, **caractérisé en ce que** lesdits arceaux (12) de renfort sont en aluminium, en métal ou en matériau composite.

7. Navire (1) selon l'une des revendications 1 à 6, **caractérisé en ce que** lesdits arceaux (12) de renfort sont creux.

8. Navire (1) selon l'une des revendications 1 à 7, **caractérisé en ce que** ledit espace intérieur (11) est un hangar.

## Patentansprüche

1. Schiff (1), umfassend einen Rumpf (10) und mindestens zwei Brücken (P1, P2, P3), darunter eine obere Brücke (P1) und eine untere Brücke (P2), die sich unter der oberen Brücke (P1) erstreckt, wobei das Schiff (1) ferner zwei Verstärkungsbögen (12) umfasst, die sich an jedem der Seitenränder des Schiffs (1) entlang mindestens eines Teils der mindestens zwei Brücken (P1, P2, P3) erstrecken,
wobei das Schiff einen Innenraum (11) umfasst, der einen Strukturhohlraum bildet, wobei sich der Innenraum (11) über die gesamte Breite des Schiffs (1) erstreckt und mit einer Öffnung an einer Seitenwand oder bei den entgegengesetzt liegenden Seitenwänden des Rumpfs (10) des Schiffs (1) mündet, wobei sich die beiden Verstärkungsbögen (12) beiderseits des Innenraums (11) entlang der Längsachse des Schiffs (1) erstrecken,
wobei sich ein erster Abschnitt (121) der Verstärkungsbögen (12) über dem Innenraum erstreckt (11) und sich ein zweiter Abschnitt (122) der Verstärkungsbögen (12) vom ersten Abschnitt (121) zum hinteren Bereich des Schiffs (1) erstreckt,
wobei sich der erste Abschnitt (121) der Verstärkungsbögen (12) im Bereich der oberen Brücke (P1) des Schiffs (1), die sich über dem Innenraum (11) befindet, erstreckt, und wobei sich der zweite Abschnitt (122) der Verstärkungsbögen (12) im Bereich der unteren Brücke (P2) des Schiffs (1), die sich unter der oberen Brücke (P1) befindet, erstreckt, **dadurch gekennzeichnet, dass** sich die Verstärkungsbögen (12) jeweils von der unteren Brücke (P2) aus erstrecken, und dass die Zone der unteren Brücke (P2), die sich zwischen den zweiten Abschnitten (122) der Verstärkungsbögen (12) befindet, eine Bodenwand aufweist, die in den Innenraum (11) über eine Öffnung (14) mündet, die durch mindestens ein bewegliches Schließelement verschließbar ist.

2. Schiff (1) nach Anspruch 1, **dadurch gekennzeichnet, dass** sich der erste Abschnitt (121) jedes Verstärkungsbogens (12) zum vorderen Bereich des Schiffs (1) erstreckt und durch einen Endabschnitt (120) verlängert ist, der zum Endabschnitt (120) des anderen Verstärkungsbogens (12) gerichtet ist.

3. Schiff (1) nach einem der Ansprüche 1 und 2, **dadurch gekennzeichnet, dass** der zweite Abschnitt (122) der Verstärkungsbögen (12) durch einen dritten Abschnitt (123) verlängert ist, der sich zumindest teilweise um eine Öffnung erstreckt, die durch eine Tür verschlossen und an der Rückwand des Rumpfes (10) des Schiffs (1) vorgesehen ist.

4. Schiff (1) nach einem der Ansprüche 1 bis 3, **dadurch gekennzeichnet, dass** die Verstärkungsbögen (12) eine variable Dicke entlang der Längsachse des Schiffs (1) aufweisen.

5. Schiff (1) nach einem der Ansprüche 1 bis 4, **dadurch gekennzeichnet, dass** die Verstärkungsbögen (12) an den Rumpf (10) geschweißt sind.

6. Schiff (1) nach einem der Ansprüche 1 bis 5, **dadurch gekennzeichnet, dass** die Verstärkungsbögen (12) aus Aluminium, Metall oder Verbundstoff sind.

7. Schiff (1) nach einem der Ansprüche 1 bis 6, **dadurch gekennzeichnet, dass** die Verstärkungsbögen (12) hohl sind.

8. Schiff (1) nach einem der Ansprüche 1 bis 7, **dadurch gekennzeichnet, dass** der Innenraum (11) ein Hangar ist.

## Claims

1. A ship (1) comprising a hull (10) and at least two decks (P1, P2, P3) including an upper deck (P1) and a lower deck (P2) extending below said upper deck (P1), said ship (1) further comprising two reinforcing arches (12) extending over each of the lateral edges of said ship (1) along at least part of said at least two decks (P1, P2, P3),
the ship comprising an interior space (11) forming a structural void, said interior space (11) extending over the entire width of the ship (1) and leading to an opening on a side wall or the two opposite side walls of the hull (10) of the ship (1), the two reinforcing arches (12) extending on either side of said interior space (11) along the longitudinal axis of the ship (1),
a first portion (121) of the reinforcing arches (12) extending above said interior space (11) and a second portion (122) of the reinforcing arches (12) extending from the first portion (121) towards the rear of the ship (1),
the first portion (121) of the reinforcing arches (12) extending at said upper deck (P1) of the ship (1) located above said interior space (11) and the second portion (122) of the reinforcing arches (12) extending at said lower deck (P2) of the ship (1) located below said upper deck (P1),
**characterised in that** each of said reinforcing arches (12) extends from the lower deck (P2) and **in that** the area of the lower deck (P2) located between the second portions (122) of the reinforcing arches (12) has a bottom wall opening into said interior space (11) via a bay (14) which can be closed by at least one movable closing element.

2. The ship (1) according to claim 1, **characterised in that** said first portion (121) of each reinforcing arch (12) extends towards the front of the ship (1), and is extended by an end portion (120) oriented towards the end portion (120) of the other reinforcing arch (12).

3. The ship (1) according to one of claims 1 and 2, **characterised in that** the second portion (122) of the reinforcing arches (12) is extended by a third portion (123) extending at least partially around an opening closed by a door and formed on the rear wall of the hull (10) of the ship (1).

4. The ship (1) according to one of claims 1 to 3, **characterised in that** said reinforcing arches (12) have a variable thickness according to the longitudinal axis of the ship (1).

5. The ship (1) according to one of claims 1 to 4, **characterised in that** said reinforcing arches (12) are welded to the hull (10).

6. The ship (1) according to one of claims 1 to 5, **characterised in that** said reinforcing arches (12) are made of aluminium, metal or composite material.

7. The ship (1) according to one of claims 1 to 6, **characterised in that** said reinforcing arches (12) are hollow.

8. The ship (1) according to one of claims 1 to 7, **characterised in that** said interior space (11) is a hangar.
